# FASCICULE DE BREVET EUROPEEN

(11) **EP 3 089 616 B1**
(45) Date de publication et mention de la délivrance du brevet: **22.05.2019**
(21) Numéro de dépôt: 14827804.7
(22) Date de dépôt: 09.12.2014
(51) Int. Cl.: A45D 34/04, A45D 40/26

(54) **DISPOSITIF DE CONDITIONNEMENT ET D'APPLICATION D'UNE COMPOSITION LIQUIDE**
VORRICHTUNG ZUR VERPACKUNG UND ANWENDUNG EINER FLÜSSIGEN ZUSAMMENSETZUNG
DEVICE FOR PACKAGING AND APPLYING A LIQUID COMPOSITION

(30) Priorité: 30.12.2013 FR 1363721
(43) Date de publication de la demande: 09.11.2016
(73) Titulaire: L V M H RECHERCHE, 45800 St. Jean de Braye (FR)
(72) Inventeur: CHEVALIER, Marc, F-95130 Franconville (FR); TRANCHANT, Jean-François, F-45760 Marigny-les-usages (FR); GOMBARD, Emilie, F-45100 Orleans (FR); CHEVALIER, Myriam, F-45760 Boigny-sur-bionne (FR)
(74) Mandataire: Cabinet Plasseraud
(86) Numéro de dépôt international: PCT/FR2014/053226
(87) Numéro de publication internationale: WO 2015/101728

(56) Documents cités:
- EP-A1- 1 600 079
- EP-A1- 1 847 254
- FR-A1- 2 947 432

## Description

### DOMAINE DE L'INVENTION

La présente invention concerne un dispositif de conditionnement et d'application d'une composition liquide, en particulier d'une composition cosmétique liquide, comprenant des particules solides sensibles à un champ magnétique, comprenant :
- un récipient destiné à contenir la composition liquide ;
- un applicateur apte à être monté sur le récipient et comportant une tige et une tête applicatrice solidaire d'une extrémité de la tige, la tige et la tête applicatrice étant adaptées pour être insérées dans le récipient lorsque l'applicateur est monté sur le récipient ; et
- un organe de nettoyage de la tige disposé dans le récipient.

### ARRIERE-PLAN DE L'INVENTION

On connaît dans le domaine cosmétique des dispositifs de ce type dans lesquels la composition cosmétique liquide comprend une phase liquide et des particule solides comme des nacres sensibles ou non à un champ magnétique, la composition cosmétique étant destinée à être appliquée sur les cils, sur les lèvres, sur les ongles, sur les cheveux ou encore sur la peau d'une utilisatrice.

D'une manière générale, lorsque les particules solides sont sensibles à un champ magnétique, l'applicateur comprend alors une tête applicatrice aimantée afin de mieux charger la tête applicatrice et/ou d'orienter les particules solides pour obtenir des effets optiques au moment de l'application de la composition, comme par exemple décrit dans le document FR 2 947 432 A1 au nom de la Demanderesse. D'autres dispositifs comprennent, comme partie magnétique, un aimant séparé de l'applicateur et utilisé juste après application de la composition pour créer des motifs en orientant les particules solides sous l'effet du champ magnétique de l'aimant, comme par exemple décrit dans le document FR 2 876 011 A1.

EP1600079A1 décrit aussi un dispositif magnétique.

Le cas des particules solides indifférentes à un champ magnétique est encore plus répandu puisqu'il concerne un très grand nombre de formulations cosmétiques. Il est en effet très largement connu d'utiliser des particules solides dans une composition liquide plus ou moins visqueuse jusqu'à former parfois une pâte comme pour la majorité des mascaras par exemple. Ces particules solides sont généralement appelées « charges » et cela va des nacres aux pigments, en passant par certaines fibres naturelles ou synthétiques qui sont utilisées pour obtenir divers effets bien connus.

Toutefois, l'emploi de ces particules solides, sensibles ou non à un champ magnétique, se heurte à des problèmes techniques récurrents et connexes qui ont trait à la concentration maximale possible de ces particules solides dans une composition donnée, à la possibilité de pouvoir ensuite déposer une telle composition sur une surface, ainsi qu'au dessèchement de telles compositions qui sont en général relativement visqueuses et donc particulièrement sensibles à ce dernier phénomène.

En effet, de telles compositions comprennent en général au maximum environ 10 à 15% en poids de particules solides. Au-delà, il devient difficile de les disperser de manière stable et homogène dans une composition, mais aussi de pouvoir étaler la composition sur une surface que ce soit avec la main et encore plus avec un applicateur dont la tête applicatrice doit pouvoir être chargée en produit de manière adéquate.

En pratique, si l'on veut pouvoir disposer d'une composition homogène comprenant des particules solides qui restent bien stables car pas ou peu mobiles dans la composition et/ou si l'on veut utiliser une concentration en particules solides plus importante, il faut pouvoir augmenter la viscosité de la composition.

Pour cela, on ajoute généralement des épaississants pour essayer d'obtenir la viscosité souhaitée pour une composition donnée.

Si la viscosité de la composition n'est pas bien adaptée, des amas de particules solides vont se former lorsqu'elle est trop élevée ou bien ces dernières vont sédimenter au fond du récipient lorsqu'elle est trop faible. Si la formule devient trop épaisse, le chargement de la tête applicatrice et l'étalement du produit deviennent alors difficiles. Il est bien connu des consommatrices de produits cosmétiques notamment et de mascara en particulier, qu'il devient assez vite nécessaire d'utiliser l'applicateur, en particulier la tige et la tête applicatrice, comme un agitateur en faisant des aller-retours dans le récipient pour fluidifier un peu la composition afin de charger la tête applicatrice. Cette pratique n'est toutefois pas sans conséquences néfastes sur les propriétés de la composition, car elle l'assèche plus rapidement au contact de l'air ce qui engendre une augmentation encore plus rapide de sa viscosité.

Ainsi, il devient donc au fil des utilisations de plus en plus difficile, et au bout d'un moment impossible, de maintenir un chargement optimal de la tête applicatrice en produit contenant des particules solides. Dans le cas d'un mascara, un pourcentage non négligeable du produit initialement vendu devient même inutilisable et donc perdu.

### OBJETS DE L'INVENTION

La présente invention a pour but de pallier ces inconvénients en proposant un dispositif qui permette une application de la composition liquide comprenant des particules solides, y compris en quantité très importante, qui soit la plus reproductible possible et d'une qualité la plus constante possible au fil du temps, et qui soit simple à utiliser.

A cet effet, l'invention a pour objet un dispositif de conditionnement et d'application d'une composition liquide comprenant des particules solides sensibles à un champ magnétique du type précité, la tige de l'applicateur comprenant une partie magnétique apte à générer un champ magnétique adapté pour attirer et maintenir sur la tige, au moins dans une position de repos, au moins une partie desdites particules solides, ladite partie magnétique s'étendant au moins sur une partie d'une zone de la tige qui s'étend entre la tête applicatrice et l'organe de nettoyage lorsque l'applicateur est monté sur le récipient, la composition liquide comprenant une phase liquide transparente et/ou translucide.

Grâce à ces dispositions, la partie magnétique de la tige permet d'attirer d'une part une quantité suffisante selon l'application souhaitée de particules solides sensibles à un champ magnétique qui s'accumulent alors sur la tige de l'applicateur en venant saturer la partie magnétique en particules solides.

D'autre part, si des particules solides sont présentes en excès, elles peuvent sédimenter au fond du récipient grâce à leur mobilité dans la phase liquide en échappant à l'influence du champ magnétique de la partie magnétique. Cet excès de particules solides peut aussi constituer une réserve en vue d'utilisations futures afin de permettre un usage optimal prolongé en fixant le plus longtemps possible sur la partie magnétique de la tige une quantité efficace de particules solides.

Enfin, l'extraction de l'applicateur hors du récipient permet de libérer les particules solides accumulées sur la tige par contact avec l'organe de nettoyage, ces particules solides venant alors modifier localement et momentanément la viscosité de la phase liquide au voisinage de la tige et surtout de la tête applicatrice.

Le dispositif selon l'invention permet donc à façon et in situ à chaque utilisation de modifier temporairement et localement la viscosité de la composition, ce qui présente de très nombreux avantages.

Tout d'abord, cela permet le chargement de la tête applicatrice avec une composition cosmétique comprenant une quantité importante et reproductible de particules solides dispersées dans la phase liquide dont la viscosité plus élevée est mieux adaptée à un dépôt sur une surface, notamment dans le cadre d'une utilisation en cosmétique, et tout particulièrement sur des fibres kératiniques.

De plus, cette augmentation de viscosité, qui dépend de la fraction volumique de particules solides qui se dispersent dans la phase liquide, n'ayant lieu qu'au moment du chargement de la tête applicatrice dans le cadre d'une utilisation, il est possible d'utiliser une phase liquide de viscosité inférieure. Une telle phase liquide permet d'ajouter une quantité de particules solides nettement supérieure aux quantités connues de l'art antérieur et de pouvoir disposer d'un dispositif de conditionnement et d'application nettement moins sensible au phénomène de dessèchement.

Dans des modes de réalisation préférés de l'invention, on peut éventuellement avoir recours en outre à l'une et/ou à l'autre des dispositions suivantes :
- la partie magnétique s'étend au moins sur une partie de ladite zone de la tige de manière discontinue ;
- la partie magnétique s'étend au moins sur une partie de ladite zone de la tige de manière continue ;
- la partie magnétique s'étend sur toute ladite zone de la tige ;
- la tige de l'applicateur est au moins partiellement creuse, la partie magnétique comprenant au moins un aimant plein disposé à l'intérieur de la tige ;
- la partie magnétique est constituée par des particules magnétiques ou magnétisables intégrées à un matériau constitutif de la tige ;
- la partie magnétique est apte à générer un gradient de champ magnétique orienté selon un axe longitudinal de la tige ;
- la composition liquide comprend une phase liquide, la phase liquide et le récipient étant transparents et/ou translucides ;
- la composition liquide comprend une phase liquide qui est une dispersion aqueuse desdites particules solides dans un polymère filmogène hydrosoluble ou hydrodispersible de type acrylique et/ou polyacrylique ou un mélange de tels polymères filmogènes ;
- la dispersion aqueuse comprend en pourcentage en poids par rapport au poids total de la dispersion aqueuse :
   - qsp eau ;
   - 5 à 90% au moins d'un polymère ou d'un mélange de polymères de type acrylates et/ou polyacrylates comme agent filmogène, mieux de 20 à 50%, encore mieux de 30 à 40% ; et de manière facultative
   - 1 à 30% au moins d'un sucre en C₆ ou C₁₂ comme agent plastifiant, mieux de 5 à 15% ; et/ou
   - 0 à 15% d'alcool éthylique ;
- la composition liquide comprend en pourcentage en poids par rapport au poids total de la composition liquide :
   - qsp eau ;
   - 5 à 90% au moins d'un polymère ou d'un mélange de polymères de type acrylates et/ou polyacrylates comme agent filmogène, mieux de 20 à 50%, encore mieux de 30 à 40% ;
   - 0,5 à 50% de particules solides sensibles à un champ magnétique, mieux de 0,5 à 20%, encore mieux de 10 à 15% ; et de manière facultative
   - 1 à 30% au moins d'un sucre en C₆ ou C₁₂ comme agent plastifiant, mieux de 5 à 15% ; et/ou
   - 0 à 15% d'alcool éthylique ; et
- la composition liquide est une composition cosmétique, de préférence un mascara.

L'invention a également pour objet une utilisation d'un dispositif tel que décrit précédemment pour appliquer la composition cosmétique liquide sur une partie du corps humain, de préférence les cils.

En particulier, on applique un mascara sur les cils au moyen d'un dispositif tel que décrit précédemment.

L'invention a en outre pour objet un procédé d'application sur une partie du corps humain d'une composition cosmétique liquide à l'aide d'un dispositif tel que décrit précédemment, le procédé comprenant les étapes suivantes :
- extraire l'applicateur hors du récipient ;
- appliquer la composition cosmétique sur une partie du corps humain ; et
- insérer l'applicateur dans le récipient.

L'invention a également pour objet un kit de maquillage pour les cils comprenant un premier dispositif d'application d'un premier mascara et un second dispositif tel que décrit précédemment contenant un second mascara.

### BREVE DESCRIPTION DES DESSINS

L'invention sera mieux comprise à la lecture de la description qui va suivre de différents modes de réalisation de l'invention, donnés uniquement à titre d'exemple en se référant aux dessins annexés, sur lesquels :
- la Figure 1 est une vue en coupe verticale d'un dispositif selon un premier mode de réalisation de l'invention dans une position initiale de repos ;
- la Figure 2 est une vue identique à celle de la Figure 1 dans une première position intermédiaire d'extraction ;
- la Figure 3 est une vue identique à celle de la Figure 1 dans une deuxième position intermédiaire d'extraction ;
- la Figure 4 est une vue identique à celle de la Figure 1 dans une position finale avec l'applicateur prêt à l'utilisation ;
- la Figure 5 est une vue identique à celle de la Figure 1 illustrant un dispositif selon un deuxième mode de réalisation de l'invention dans une position initiale de repos ; et
- la Figure 6 est une vue identique à celle de la Figure 1 illustrant un dispositif selon un troisième mode de réalisation de l'invention dans une position initiale de repos.

### DESCRIPTION PLUS DETAILLEE

Sur les différentes Figures, les mêmes références désignent des éléments identiques ou similaires.

La Figure 1 illustre un dispositif 10 de conditionnement et d'application d'une composition liquide selon un premier mode de réalisation de l'invention et dans une position initiale de repos ou hors utilisation, la composition liquide comprenant des particules solides sensibles à un champ magnétique et étant ici du mascara destiné à être appliqué sur les cils d'une utilisatrice.

Le dispositif 10 comprend un récipient 12 contenant le mascara 14 et un applicateur 16 monté sur le récipient 12.

Le récipient 12 comprend un corps 18 et un col 20 s'étendant dans le prolongement du corps 18 en formant un décrochement par rapport au corps 18.

Dans l'exemple considéré, le corps 18 présente une forme sensiblement cylindrique d'axe Z et une section transversale sensiblement carrée.

Le col 10, de forme sensiblement cylindrique d'axe Z et de section transversale sensiblement circulaire, comporte un filetage extérieur 22.

Avantageusement, le récipient 12 est fabriqué à partir d'un matériau sensiblement transparent ou translucide, par exemple un verre ou une matière plastique telle qu'un polyéthylène téréphtalate (PET) ou un polyamide (PA) .

L'applicateur 16 comprend un bouchon 24, une tige 26 et une tête applicatrice 28.

Le bouchon 24 comprend une jupe intérieure 30 de forme sensiblement cylindrique d'axe Z et de section transversale sensiblement circulaire, et munie d'un filetage intérieur 32 complémentaire du filetage extérieur 22 du col 10 afin de visser le bouchon 24 sur le col 10 et obturer le récipient 12 de manière étanche.

La jupe intérieure 30 est entourée par une jupe extérieure 34 de forme sensiblement cylindrique d'axe Z et de section transversale identique à celle du corps 18. La présence de la jupe extérieure 34 est optionnelle car cette jupe a un rôle essentiellement esthétique.

Les jupes intérieure 30 et extérieure 34 sont surmontées d'un organe de préhension 36.

La tige 26 comprend un tube creux 38 qui s'étend entre le bouchon 24 et la tête applicatrice 28 et qui pénètre à l'intérieur du récipient 12 lorsque le bouchon 24 obture le récipient 12. En particulier, le tube 38 s'étend suivant l'axe Z entre une extrémité proximale 38a et une extrémité distale 38b, et présente par exemple une section transversale sensiblement circulaire et constante suivant l'axe Z.

Le tube 38 présente par exemple une longueur sensiblement égale à 50 mm et un diamètre extérieur sensiblement égal à 4,4 mm.

L'extrémité proximale 38a du tube 38 est solidaire du bouchon 24 tandis que la tête applicatrice 28 est solidaire de l'extrémité distale 38b.

Dans le mode de réalisation décrit ici, la tête applicatrice 28 est formée par un faisceau de poils formant un pinceau.

En variante, la tête applicatrice peut être formée par un peigne, une brosse, une mousse, un embout fileté, un embout floqué ou tout autre moyen apte à exercer une fonction analogue.

Le dispositif 10 comprend un organe de nettoyage 40 de la tige 26 disposé dans le récipient 12 au niveau du décrochement formé entre le corps 18 et le col 20. L'organe de nettoyage 40 permet de libérer des particules solides se trouvant sur la tige 26 de l'applicateur 16 lors de son extraction du récipient 12 comme cela sera expliqué plus en détail ultérieurement, ce qui permet d'agiter les particules solides dans la phase liquide de la composition cosmétique, ici le mascara 14, au voisinage de la tige 26 et de la tête applicatrice 28. Grâce à ces dispositions, la viscosité de la composition liquide est ainsi momentanément et localement augmentée, ce qui permet de mieux charger la tête applicatrice 28 en particules solides et de limiter les phénomènes générant un dessèchement de la composition cosmétique.

Selon une variante préférée, l'organe de nettoyage 40 est un manchon inséré dans le col 20 du récipient 12 et fabriqué à partir d'un matériau relativement souple obturant le col 20 et se déformant élastiquement au passage de l'applicateur 16.

Dans l'exemple considéré, l'organe de nettoyage 40 est constitué d'une mousse souple mais il est possible d'utiliser tout type d'essoreur habituellement utilisé en cosmétique.

En variante, l'organe de nettoyage 40 peut être formé directement par le col 20 du récipient 12.

Afin de pouvoir stocker momentanément sur la tige 26 des particules solides contenues dans le mascara 14, la tige 26 comprend une partie magnétique 42 apte à générer un champ magnétique adapté pour attirer et maintenir sur la tige, au moins dans la position de repos, au moins une partie des particules solides.

Par « partie magnétique » on entend une partie apte à générer un champ magnétique, qu'elle soit aimantée ou aimantable.

La partie magnétique 42 est située entre le bouchon 24 et la tête applicatrice 28. Plus particulièrement, la partie magnétique 42 s'étend au moins sur une partie d'une zone 46 de la tige 26 qui s'étend entre la tête applicatrice 28 et l'organe de nettoyage 40 lorsque l'applicateur 16 est monté sur le récipient 12.

Dans le premier mode de réalisation de la Figure 1, la partie magnétique 42 comprend un aimant plein 44 disposé sur un tronçon central 47 de la zone 46 de la tige 26. On considère alors que la partie magnétique s'étend seulement sur une partie de la zone 46 de la tige 26 de manière continue.

L'aimant 44 présente une forme sensiblement cylindrique, par exemple de longueur comprise entre 10 et 12 mm, et une section transversale sensiblement circulaire, par exemple de 2 mm de diamètre. En variante, l'aimant 44 peut présenter une forme quelconque appropriée, par exemple parallélépipédique, triangulaire, etc.

L'aimant 44 peut être emmanché ou collé à l'intérieur du tube 38.

En variante, l'aimant 44 est surmoulé lors de la fabrication de la tige 26.

L'aimant 44 est de préférence un aimant permanent fabriqué à partir d'un matériau ferromagnétique ou à partir d'un matériau comprenant des particules magnétiques ou magnétisables.

On entend par « particules magnétiques ou magnétisables » des particules présentant une susceptibilité magnétique non nulle, c'est-à-dire sensibles à l'action d'un champ magnétique.

L'aimant 44 est apte à générer un champ magnétique orienté suivant l'axe Z ou non.

La composition cosmétique 14 comprend une phase liquide 48 et des particules solides 52 sensibles à un champ magnétique.

La phase liquide 48 est une dispersion aqueuse desdites particules solides 52 dans un polymère filmogène hydrosoluble ou hydrodispersible de type acrylique et/ou polyacrylique ou un mélange de tels polymères filmogènes.

De manière générale, la dispersion aqueuse comprend en pourcentage en poids par rapport au poids total de la dispersion aqueuse :
- qsp eau ;
- 5 à 90% au moins d'un polymère ou d'un mélange de polymères de type acrylates et/ou polyacrylates comme agent filmogène, mieux de 20 à 50%, encore mieux de 30 à 40% ; et de manière facultative
- 1 à 30% au moins d'un sucre en C₆ ou C₁₂ comme agent plastifiant, mieux de 5 à 15% ; et/ou
- 0 à 15% d'alcool éthylique.

La phase liquide 48 présente une viscosité comprise entre 5x10⁻³ Pa.s et 5x10⁻¹ Pa.s, ces valeurs ayant été obtenues par des mesures rhéologiques réalisées sur un rhéomètre ARES-G2 à une vitesse de 100 cm⁻¹ et dans une cuve de 30 mL avec ailettes. Cette gamme de viscosités exclut donc les compositions cosmétiques pâteuses dans lesquelles les particules solides y sont dispersées de manière stable donc sensiblement immobile et permet de contenir une concentration plus importante de particules solides.

La phase liquide 48 comprend ainsi de l'eau, un polymère filmogène, un plastifiant de type sucre, un alcool et un conservateur.

Le polymère est indispensable pour pouvoir créer un film sur les cils. Il peut être choisi parmi les polymères hydrosolubles ou hydrodispersibles comme les latex qui sont des polymères filmogènes de type acrylates/polyacrylates, les polymères et copolymères de vinylpyrrolidones et les alcools polyvinyliques, soit plus généralement dans toute la famille des acryliques. Bien entendu, il peut s'agir aussi d'un mélange de polymères filmogènes. De préférence, le polymère choisi est transparent en masse afin de bien visualiser les particules solides et d'améliorer ainsi l'esthétisme du produit. De tels polymères peuvent être par exemple ceux commercialisés sous les noms Syntran®, Covacryl®, Ultrasol® et Daitosol®.

Le plastifiant est indispensable ou facultatif selon la nature du polymère. Afin d'avoir un film intéressant, il est indispensable d'avoir un plastifiant associé au polymère filmogène. Le plastifiant peut être un polyol qui peut être choisi parmi les sucres et leurs dérivés, en particulier leurs esters ou leurs éthers. Le sucre est par exemple choisi parmi les sucres en C₆ et les sucres en C₁₂. Un sucre en C₆ peut être le glucose, le sorbitol, le mannitol ou le galactitol. Un sucre en C₁₂ peut être le saccharose ou le lactitol. Le polyol peut être choisi parmi les polyalkylène-glycols, notamment les poly(oxyalkylène en C₂-C₅) et plus particulièrement un poly(oxyde d'éthylène) et/ou un poly(oxyde de propylène). Le polyol est de préférence choisi parmi le glycérol, le sorbitol et les glycols. Selon un mode de réalisation avantageux, le polyol est le sorbitol, par exemple celui commercialisé sous le nom Néosorb 70/02®.

L'alcool éthylique n'est pas indispensable mais sa présence permet d'accélérer le séchage de la composition.

Le conservateur est vivement recommandé. Les plus couramment utilisés sont le phénoxyéthanol mais aussi les parahydroxy benzoates de méthyl, d'éthyl, de propyl ou de butyl et l'acide sorbique.

Ainsi, de manière générale, la composition liquide 14 comprend en pourcentage en poids par rapport au poids total de la composition liquide 14 :
- qsp eau ;
- 5 à 90% au moins d'un polymère ou d'un mélange de polymères de type acrylates et/ou polyacrylates comme agent filmogène, mieux de 20 à 50%, encore mieux de 30 à 40% ;
- 0,5 à 50% de particules solides 52 sensibles à un champ magnétique, mieux de 0,5 à 20%, encore mieux de 10 à 15% ; et de manière facultative
- 1 à 30% au moins d'un sucre en C₆ ou C₁₂ comme agent plastifiant, mieux de 5 à 15% ; et/ou
- 0 à 15% d'alcool éthylique.

Les particules solides 52 sont des particules magnétiques ou magnétisables qui sont sensibles à un champ magnétique et qui sont adaptées pour être attirées par l'aimant 44.

Les particules solides 52 peuvent comprendre tout matériau magnétique tel que le nickel, le cobalt, le fer, leurs alliages et oxydes, notamment l'oxyde de fer Fe₃O₄.

Avantageusement, les particules solides 52 présentent également des propriétés optiques de réflexion et/ou de diffraction de la lumière, en particulier lorsque la phase liquide 48 est transparente ou translucide.

De préférence, les particules solides 52 sont des nacres magnétiques comportant de l'oxyde de fer Fe₃O₄. Par exemple, les associations suivantes sont possibles : mica/oxyde de fer, mica/titane/oxyde de fer, borosilicate/oxyde de fer, borosilicate/titane/oxyde de fer, silice/oxyde de fer, aluminium/silice/oxyde de fer et alumine/oxyde de fer. De telles nacres sont par exemple commercialisées sous les noms Colorona Blackstar®, Cloisonné Nu Antique®, Sunpearl Shadow®, Refecks Blackened®, Sunprizma®, Mica Black®.

La dimension des particules solides 52 est comprise entre 0,1 et 700pm.

La composition liquide 14 peut être obtenue par dispersion des différents éléments à l'aide d'un mélangeur de type Rayneri. Dans une première phase, on mélange de l'eau, le polymère, le plastifiant, l'alcool et le conservateur à 350 tr/min pendant 30 minutes. Lorsque la phase obtenue est bien homogène, on ajoute les nacres à 350 tr/min et on mélange pendant 10 minutes. En préambule à ce mode opératoire, si le plastifiant est un sucre, il peut être nécessaire de le chauffer au préalable si celui-ci est légèrement cristallisé afin de le ré-homogénéiser.

En variante, les particules solides 52 peuvent être des fibres chargées en oxyde de fer.

Les propriétés magnétiques de l'aimant 44 sont avantageusement choisies en fonction de la viscosité du milieu, de la nature ou composition des particules solides 52, de leur sensibilité magnétique et/ou de leur concentration, de manière à exercer sur les particules solides 52 une force d'attraction suffisante pour les attirer et les maintenir sur la tige 26 au moins lorsque la tige 26 est au repos dans le récipient 12.

### Exemples

Des exemples de compositions liquides avec différents types de nacres sont donnés dans le Tableau 1 suivant. Ces compositions sont transparentes car basées sur un polymère transparent.

**Tableau 1**

| **NOM INCI** | **NOM COMMERCIAL** | **% EN POIDS** |
|---|---|---|
| EAU | EAU PURIFIEE | 45,34 |
| EAU ET ACRYLIQUE COPOLYMERE ET PHENOXYETHANOL | COVACRYL A 15WP | 28,57 |
| SORBITOL | NEOSORB 70/02 | 9,52 |
| CALCIUM SODIUM BOROSILICATE + OXYDES DE FER | REFLECKS DIM. SPARKL. BLACKENED GOLD | 7,15 |
| MICA + OXYDES DE FER | COLORONA BLACKSTAR GOLD | 7,15 |
| PHENOXYETHANOL | PHENOXETOL | 0,85 |
| ALCOOL | ALCOOL A 96,2% VOL KG | 1,42 |
| | | |
| EAU | EAU PURIFIEE | 49,21 |
| EAU ET ACRYLIQUE COPOLYMERE ET PHENOXYETHANOL | COVACRYL A 15WP | 30 |
| SORBITOL | NEOSORB 70/02 | 9,52 |
| CALCIUM SODIUM BOROSILICATE + OXYDES DE FER | REFLECKS DIM. SPARKL. BLACKENED RED | 4 |
| MICA ET DIOXYDE DE TITANE ET OXYDES DE FER | SUNPRIZMA CONCORD CRUSH C90-7241 | 5 |
| PHENOXYETHANOL | PHENOXETOL | 0,85 |
| ALCOOL | ALCOOL A 96,2% VOL KG | 1,42 |
| | | |
| EAU | EAU PURIFIEE | 38,21 |
| EAU ET ACRYLIQUE COPOLYMERE ET PHENOXYETHANOL | COVACRYL A 15WP | 32 |
| SORBITOL | NEOSORB 70/02 | 9,52 |
| MELANGE D'OXYDES DE FER, MICA ET DIOXYDE DE TITANE | COLORONA MICA BLACK | 10 |
| MICA ET DIOXYDE DE TITANE ET OXYDES DE FER | SUNPEARL SHADOW BLUE | 8 |
| PHENOXYETHANOL | PHENOXETOL | 0,85 |
| ALCOOL | ALCOOL A 96,2% VOL KG | 1,42 |

D'autres exemples de compositions liquides avec différents types de nacres sont donnés dans le Tableau 2 suivant mais ces compositions ne sont pas transparentes.

**Tableau 2**

| **NOM INCI** | **NOM COMMERCIAL** | **% EN POIDS** |
|---|---|---|
| EAU | EAU PURIFIEE | 45,34 |
| EAU ET ACRYLIQUE COPOLYMERE ET PHENOXYETHANOL | COVACRYL E14 WP | 28,57 |
| SORBITOL | NEOSORB 70/02 | 9,52 |
| CALCIUM SODIUM BOROSILICATE + OXYDES DE FER | REFLECKS DIM. SPARKL. BLACKENED GOLD | 7,15 |
| MICA + OXYDES DE FER | COLORONA BLACKSTAR GOLD | 7,15 |
| PHENOXYETHANOL | PHENOXETOL | 0,85 |
| ALCOOL | ALCOOL A 96,2% VOL KG | 1,42 |
| | | |
| EAU | EAU PURIFIEE | 38,21 |
| EAU ET STYRENE/ACRYLATE/AMMONIUM METHACRYLATE COPOLYMERE ET BUTYLENE GLYCOL SODIUM LAURETH-12 SULFATE | SYNTRAN 5660 CG | 32 |
| SORBITOL | NEOSORB 70/02 | 9,52 |
| MELANGE D'OXYDES DE FER, MICA ET DIOXYDE DE TITANE | COLORONA MICA BLACK | 10 |
| MICA ET DIOXYDE DE TITANE ET OXYDES DE FER | SUNPEARL SHADOW BLUE | 8 |
| PHENOXYETHANOL | PHENOXETOL | 0,85 |
| ALCOOL | ALCOOL A 96,2% VOL KG | 1,42 |

Le fonctionnement du dispositif 10 est expliqué ci-dessous.

Initialement, le dispositif 10 est dans la position initiale de repos avant utilisation illustrée sur la Figure 1.

Dans cette position, le bouchon 24 est vissé sur le col 20 et obture de manière étanche le récipient 12.

La tige 26 et la tête applicatrice 28 trempent dans le mascara 14.

Une partie des particules solides 52 s'est agglomérée sur la tige 26 au niveau de l'aimant 44, tandis que les autres particules solides 52 reposent au fond du récipient 12.

Lorsqu'une utilisatrice souhaite appliquer le mascara 14 sur ses cils, elle saisit l'organe de préhension 36, dévisse le bouchon 24 et extrait la tige 26 du récipient 12 sans agitation préalable obligatoire juste avant une première utilisation.

La tige 26 solidaire du bouchon 24 est alors entraînée au moins en translation par rapport au récipient 12.

Comme illustré sur la Figure 2, le mouvement de translation et aussi ici de rotation de la tige 26 libère une partie des particules solides 52 qui se sont accumulées au niveau de l'aimant 44, en générant un « vortex » de particules solides 52 qui tourbillonnent sensiblement autour de l'axe Z au voisinage de la tige 26 et donc à proximité de la tête applicatrice 28 lors de l'extraction de l'applicateur 16 hors du récipient 12.

Les propriétés magnétiques de l'aimant 44 peuvent donc être également choisies de façon à ce qu'un déplacement de la tige 26 par rapport au récipient 12 entraîne la libération des particules solides 52 attirées sur la tige 26. Cette possibilité est particulièrement adaptée lorsque le récipient et la composition sont transparents et/ou translucides afin de créer des effets visuels dans le récipient 12.

Lorsque le bouchon 24 est complètement dévissé du récipient 12, l'utilisatrice poursuit le mouvement d'extraction de l'applicateur 16 hors du récipient 12 en déplaçant l'applicateur 16 selon l'axe Z.

Le passage de la tige 26 à travers l'organe de nettoyage 40 libère les particules solides 52 qui se sont accumulées au niveau de l'aimant 44 et qui n'ont pas été libérées par la rotation de la tige 26. Ces particules solides 52 tombent alors dans la phase liquide 48 du mascara 14 sous forme de pluie de particules solides 52 (Figure 3).

L'ensemble des particules solides 52 qui se sont agglomérées sur la tige 26 au niveau de l'aimant 44 sont ainsi dispersées dans la phase liquide 48 du mascara 14 au voisinage de la tige 26 et de la tête applicatrice 28, et forment ainsi momentanément dans la phase liquide 48 une phase dont la viscosité est sensiblement augmentée du fait de la présence d'une quantité importante de particules solides 52.

La tête applicatrice 28 traverse alors ce nuage de particules solides 52 et se charge du mascara 14 qui vient d'être homogénéisé et qui peut ainsi être appliqué par l'utilisatrice sur ses cils (Figure 4). L'utilisatrice vient en quelque sorte d'ajuster temporairement au voisinage de la tête applicatrice 28 la viscosité de la composition liquide 14 afin d'en optimiser le chargement sur la tête applicatrice 28 avec une quantité optimale et reproductible de particules solides 52.

Grâce à ces dispositions, on garantit un prélèvement optimal de particules solides 52 à chaque utilisation, ce qui permet d'obtenir un effet esthétique plus homogène dans le temps et préserve le potentiel d'application de la composition restante en limitant sa dégradation, contrairement aux dispositifs de l'art antérieur dans lesquels la concentration en particules solides augmente lorsqu'on prélève à chaque utilisation trop de composition liquide et pas assez de particules solides qui au final sont perdues.

Une fois l'application terminée, l'utilisatrice insère la tête applicatrice 28 et la tige 26 dans le récipient et visse le bouchon 24 sur le col 20.

Une partie des particules solides 52 toujours en suspension dans la phase liquide est attirée par l'aimant 44 et s'agglomère alors sur la tige 26, tandis que le reste des particules solides 52 tombe au fond du récipient 12. Le dispositif 10 se retrouve dans la position de repos illustrée sur la Figure 1 avec une quantité moindre de mascara 14.

Le dispositif 10 peut être commercialisé seul ou faire partie d'un kit de maquillage pour les cils. Un tel kit peut ainsi comprendre un premier dispositif d'application et de conditionnement d'un premier mascara servant notamment de base de mascara (« base coat »), et d'un second dispositif de conditionnement et d'application selon l'invention contenant un second mascara servant notamment de finition de mascara (« top coat »).

La Figure 5 illustre un dispositif 110 de conditionnement et d'application d'une composition liquide selon un deuxième mode de réalisation de l'invention.

Ce deuxième mode de réalisation de l'invention diffère du premier mode de réalisation des Figures 1 à 4 en ce que la partie magnétique 142 de la tige 126 comprend trois aimants identiques les uns aux autres, dont un aimant central 144 disposé sur le tronçon central 147 de la zone 146 de la tige 126, et deux aimants d'extrémité 144', 144" disposés de part et d'autre de l'aimant central 144 et sensiblement à équidistance de l'aimant central 144. On considère alors que la partie magnétique 142 s'étend sur toute la zone 146 de la tige 126 de manière discontinue.

Les particules solides 152 sont donc accumulées sur la tige 126 en trois emplacements différents, permettant ainsi de créer un motif à l'intérieur du récipient 112 lorsque le dispositif 110 est en position de repos.

La phase liquide 148 du mascara 114 et le corps 118 du récipient 112 étant transparents et/ou translucides, ce motif est visible par l'utilisatrice.

Les particules solides 152 sont donc toujours visibles par l'utilisatrice, qu'elles soient à l'intérieur du récipient 112 ou sur ses cils.

En variante, la partie magnétique 142 comprend un nombre différent d'aimants, par exemple deux, quatre ou plus, qui peuvent être disposés les uns par rapport aux autres de manière quelconque le long de la zone 146 de la tige 126.

La Figure 6 illustre un dispositif 210 de conditionnement et d'application d'une composition liquide selon un troisième mode de réalisation de l'invention.

Ce troisième mode de réalisation de l'invention diffère du deuxième mode de réalisation de la Figure 5 en ce que les trois aimants 244, 244', 244'' présentent des forces d'aimantation différentes les unes des autres. Ici, la force d'aimantation de l'aimant distal 244" est supérieure à celle de l'aimant central 244 qui est elle-même supérieure à celle de l'aimant proximal 244', créant ainsi un gradient de champ magnétique orienté le long de l'axe longitudinal Z de la tige 226 vers son extrémité distale 238b.

En variante, un gradient de champ magnétique peut également être créé avec des aimants de tailles différentes. On peut aussi jouer sur les lignes de champ magnétique pour créer des motifs.

En fonction du nombre d'aimants, de leur taille, de leur position sur la tige, de leur force d'aimantation et de l'orientation de chaque champ magnétique, les particules solides vont s'accumuler sur la tige de façon différente d'un dispositif à un autre. Il est ainsi possible de créer un très grand nombre de motifs différents pour le dispositif.

Dans un quatrième mode de réalisation de l'invention, la partie magnétique est constituée par des particules magnétiques ou magnétisables intégrées au matériau constitutif de la tige. Par exemple, la tige peut être réalisée à l'aide d'un aimant de type « terre rare », par exemple le néodyme, ou en matière plastique magnétisable, la matière plastique s'aimantant dans le moule de transformation, et surmoulée d'une peau de protection jouant un rôle barrière entre la composition liquide et la tige.

Ces particules peuvent être localisées en un ou plusieurs endroits prédéterminés de la zone de la tige, par exemple au niveau de son tronçon central et/ou de ses extrémités, et présenter des concentrations différentes d'un endroit de la zone de la tige à un autre.

En variante, les particules peuvent être distribuées sur toute la longueur de la zone de la tige, de manière homogène c'est-à-dire avec une concentration sensiblement constante le long de la zone de la tige, ou inhomogène c'est-à-dire avec une concentration variable le long de la zone de la tige. On considère alors que la partie magnétique s'étend sensiblement sur toute la longueur de la zone de la tige de manière continue.

Il est ainsi possible de créer un grand nombre de motifs différents pour le dispositif en fonction de la position des particules magnétiques ou magnétisables formant la tige et/ou de leur concentration.

La tige est par exemple obtenue par injection ou par bi-injection de matière plastique chargée en particules aimantées.

Dans un cinquième mode de réalisation de l'invention, la tête applicatrice comprend également une partie magnétique apte à attirer les particules solides de la composition cosmétique. Par exemple, la tête applicatrice peut comprendre un aimant. En variante, la tête applicatrice comprend un embout métallique recouvert d'un flocage et relié par un fil métallique à un aimant central disposé dans la tige.

L'invention propose donc un dispositif de conditionnement et d'application d'une composition liquide, notamment cosmétique, qui est simple à utiliser et dont le résultat d'application de la composition est satisfaisant et procure l'effet visuel souhaité.

En effet, le simple dévissage du bouchon combiné à l'extraction de la tige à travers l'organe de nettoyage permet de modifier localement et momentanément la viscosité de la composition cosmétique pour mieux charger la tête applicatrice en particules solides sans avoir à mettre en oeuvre obligatoirement une étape d'agitation comme celles connues de l'art antérieur et qui sont néfastes. La gestuelle habituelle de l'utilisatrice pour un mascara s'en trouve ainsi changée.

En particulier, avec le dispositif selon l'invention, il n'est pas nécessaire d'agiter le récipient ni de « pistonner », c'est-à-dire d'effectuer des mouvements de va-et-vient avec l'applicateur, pour homogénéiser la composition cosmétique juste avant son application. Ceci permet non seulement de simplifier l'utilisation du dispositif, mais également de prolonger la durée de vie de la composition cosmétique en limitant l'introduction d'air à l'intérieur du récipient, limitant de ce fait le dessèchement de la composition cosmétique au cours du temps, qui constitue un problème majeur pour toute composition cosmétique et tout particulièrement un mascara.

De plus, en limitant le dessèchement de la composition cosmétique, on limite non seulement la perte de produit mais on limite également l'encrassement de la tête applicatrice. En effet, selon l'invention, le produit plus visqueux restant après application retourne dans une phase liquide nettement moins visqueuse et en quantité nettement plus importante, ce qui permet au produit de revenir à une valeur de viscosité plus faible et donc d'une certaine façon de « nettoyer » la tête applicatrice. On dispose ainsi d'une tête applicatrice dont les propriétés ne se dégradent pas ou alors nettement moins rapidement car on remet le dispositif dans un état initial après chaque utilisation grâce à la mobilité des particules solides.

Grâce au dispositif selon l'invention, il est en outre possible de supprimer les épaississants devenus inutiles. Or ces épaississants, comme les cires en particulier, confèrent à la composition de la matité. Il est donc possible avec l'invention de s'affranchir de ce problème et d'avoir une composition brillante. Cela joue un rôle important avec les compositions colorées ainsi que pour le rendu des effets optiques comme les phénomènes de réflexion/réfraction engendrés par certaines particules solides comme les nacres.

Par ailleurs, la composition cosmétique présentant une phase liquide, le dispositif selon l'invention permet non seulement d'appliquer la composition cosmétique de manière optimale, notamment sous forme de film, mais également de rendre visibles les particules solides, créant ainsi un aspect et un effet visuel satisfaisants.

De plus, le dispositif présente au repos une esthétique surprenante et agréable qui peut être modulée en fonction de la composition, de la position et des propriétés magnétiques de la partie magnétique.

L'invention a été décrite en se référant à du mascara comme composition cosmétique et aux cils comme application, mais il est tout à fait possible d'utiliser l'invention pour d'autres applications, par exemple un mascara pour cheveux et plus généralement toutes fibres kératiniques, un vernis à ongles, un rouge à lèvres liquide, un gloss, etc.

## Revendications

1. Dispositif (10, 110, 210) de conditionnement et d'application d'une composition liquide (14, 114, 214) comprenant des particules solides (52, 152, 252) sensibles à un champ magnétique, comprenant :
- un récipient (12, 112, 212) destiné à contenir la composition liquide (14, 114, 214) ;
- un applicateur (16, 116, 216) apte à être monté sur le récipient (12, 112, 212) et comportant une tige (26, 126, 226) et une tête applicatrice (28, 128, 228) solidaire d'une extrémité de la tige (26, 126, 226), la tige (26, 126, 226) et la tête applicatrice (28, 128, 228) étant adaptées pour être insérées dans le récipient (12, 112, 212) lorsque l'applicateur (16, 116, 216) est monté sur le récipient (12, 112, 212) ; et
- un organe de nettoyage (40, 140, 240) de la tige (26, 126, 226) disposé dans le récipient (12, 112, 212), la tige (26, 126, 226) de l'applicateur (16, 116, 216) comprenant une partie magnétique (42, 142, 242) apte à générer un champ magnétique adapté pour attirer et maintenir sur la tige (26, 126, 226), au moins dans une position de repos, au moins une partie desdites particules solides (52, 152, 252), ladite partie magnétique (42, 142, 242) s'étendant au moins sur une partie d'une zone (46, 146, 246) de la tige (26, 126, 226) qui s'étend entre la tête applicatrice (28, 128, 228) et l'organe de nettoyage (40, 140, 240) lorsque l'applicateur (16, 116, 216) est monté sur le récipient (12, 112, 212), **caractérisé en ce que** la composition liquide (14, 114, 214) comprend une phase liquide (48, 148, 248) transparente et/ou translucide.

2. Dispositif (110, 210) selon la revendication 1, dans lequel la partie magnétique (142, 242) s'étend au moins sur une partie de ladite zone (146, 246) de la tige (126, 226) de manière discontinue.

3. Dispositif (10) selon la revendication 1, dans lequel la partie magnétique (42) s'étend au moins sur une partie de ladite zone (46) de la tige (26) de manière continue.

4. Dispositif (110, 210) selon l'une quelconque des revendications 1 à 3, dans lequel la partie magnétique (142, 242) s'étend sur toute ladite zone (146, 246) de la tige (126, 226).

5. Dispositif (10, 110, 210) selon l'une quelconque des revendications 1 à 4, dans lequel la tige (26, 126, 226) de l'applicateur (16, 116, 216) est au moins partiellement creuse, la partie magnétique (42, 142, 242) comprenant au moins un aimant plein (44, 144, 144', 144", 244, 244', 244") disposé à l'intérieur de la tige (26, 126, 226) .

6. Dispositif selon l'une quelconque des revendications 1 à 4, dans lequel la partie magnétique est constituée par des particules magnétiques ou magnétisables intégrées à un matériau constitutif de la tige.

7. Dispositif (210) selon l'une quelconque des revendications 1 à 6, dans lequel la partie magnétique (242) est apte à générer un gradient de champ magnétique orienté selon un axe longitudinal (Z) de la tige (226).

8. Dispositif (10, 110, 210) selon l'une quelconque des revendications 1 à 7, dans lequel le récipient (12, 112, 212) est transparent et/ou translucide.

9. Dispositif (10, 110, 210) selon l'une quelconque des revendications 1 à 8, dans lequel la composition liquide (14, 114, 214) comprend une phase liquide (48, 148, 248) qui est une dispersion aqueuse desdites particules solides (52, 152, 252) dans un polymère filmogène hydrosoluble ou hydrodispersible de type acrylique et/ou polyacrylique ou un mélange de tels polymères filmogènes.

10. Dispositif (10, 110, 210) selon la revendication 9, dans lequel la dispersion aqueuse comprend en pourcentage en poids par rapport au poids total de la dispersion aqueuse :
- qsp eau ;
- 5 à 90% au moins d'un polymère ou d'un mélange de polymères de type acrylates et/ou polyacrylates comme agent filmogène, mieux de 20 à 50%, encore mieux de 30 à 40% ; et de manière facultative
- 1 à 30% au moins d'un sucre en C₆ ou C₁₂ comme agent plastifiant, mieux de 5 à 15% ; et/ou
- 0 à 15% d'alcool éthylique.

11. Dispositif (10, 110, 210) selon l'une quelconque des revendications 1 à 10, dans lequel la composition liquide (14, 114, 214) comprend en pourcentage en poids par rapport au poids total de la composition liquide (14, 114, 214) :
- qsp eau ;
- 5 à 90% au moins d'un polymère ou d'un mélange de polymères de type acrylates et/ou polyacrylates comme agent filmogène, mieux de 20 à 50%, encore mieux de 30 à 40% ;
- 0,5 à 50% de particules solides (52, 152, 252) sensibles à un champ magnétique, mieux de 0,5 à 20%, encore mieux de 10 à 15% ; et de manière facultative
- 1 à 30% au moins d'un sucre en C₆ ou C₁₂ comme agent plastifiant, mieux de 5 à 15% ; et/ou
- 0 à 15% d'alcool éthylique.

12. Dispositif (10, 110, 210) selon l'une quelconque des revendications 1 à 11, dans lequel la composition liquide (14, 114, 214) est une composition cosmétique, de préférence un mascara.

13. Utilisation d'un dispositif (10, 110, 210) selon la revendication 12 pour appliquer la composition cosmétique liquide (14, 11, 214) sur une partie du corps humain, de préférence les cils.

14. Utilisation selon la revendication 13, dans laquelle on applique un mascara sur les cils au moyen d'un dispositif (10, 110, 210) selon la revendication 12.

15. Procédé d'application sur une partie du corps humain d'une composition cosmétique liquide (14, 114, 214) à l'aide d'un dispositif (10, 110, 210) selon la revendication 12, le procédé comprenant les étapes suivantes :
- extraire l'applicateur (16, 116, 216) hors du récipient (12, 112, 212) ;
- appliquer la composition cosmétique (14, 114, 214) sur une partie du corps humain ; et
- insérer l'applicateur (16, 116, 216) dans le récipient (12, 112, 212).

16. Kit de maquillage pour les cils comprenant un premier dispositif d'application d'un premier mascara et un second dispositif (10, 110, 210) selon la revendication 12 contenant un second mascara.

## Patentansprüche

1. Vorrichtung (10, 110, 210) zur Verpackung und Anwendung einer flüssigen Zusammensetzung (14, 114, 214), die Feststoffpartikel (52, 152, 252) aufweist, die auf ein Magnetfeld reagieren, aufweisend:
- einen Behälter (12, 112, 212) zur Aufnahme der flüssigen Zusammensetzung (14, 114, 214);
- einen an dem Behälter (12, 112, 212) anzubringenden Applikator (16, 116, 216), der einen Stiel (26, 126, 226) und einen mit einem Ende des Stiels (26, 126, 226) fest verbundenen Applikatorkopf (28, 128, 228) aufweist, wobei der Stiel (26, 126, 226) und der Applikatorkopf (28, 128, 228) angepasst sind, in den Behälter (12, 112, 212) eingesetzt zu werden, wenn der Applikator (16, 116, 216) an dem Behälter (12, 112, 212) angebracht ist; und
- ein in dem Behälter (12, 112, 212) angeordnetes Reinigungselement (40, 140, 240) zum Reinigen des Stiels (26, 126, 226),
wobei der Stiel (26, 126, 226) des Applikators (16, 116, 216) einen magnetischen Teil (42, 142, 242) aufweist, der fähig ist, ein magnetisches Feld zu erzeugen, das angepasst ist, mindestens einen Teil der Feststoffpartikel (52, 152, 252) anzuziehen und sie an dem Stiel (26, 126, 226), zumindest in einer Ruheposition, festzuhalten, wobei der magnetische Teil (42, 142, 242) sich mindestens über einen Teil einer Zone (46, 146, 246) des Stiels (26, 126, 226) erstreckt, die sich zwischen dem Applikatorkopf (28, 128, 228) und dem Reinigungselement (40, 140, 240) erstreckt, wenn der Applikator (16, 116, 216) an dem Behälter (16, 116, 216) angebracht ist,
**dadurch gekennzeichnet, dass** die flüssige Zusammensetzung (14, 114, 214) eine transparente und/oder transluzide flüssige Phase (48, 148, 248) aufweist.

2. Vorrichtung (110, 210) nach Anspruch 1, in welcher der magnetische Teil (142, 242) sich mindestens über einen Teil der Zone (146, 246) des Stiels (126, 226) diskontinuierlich erstreckt.

3. Vorrichtung (10) nach Anspruch 1, in welcher der magnetische Teil (42) sich mindestens über einen Teil der Zone (46) des Stiels (26) kontinuierlich erstreckt.

4. Vorrichtung (110, 210) nach einem der Ansprüche 1 bis 3, in welcher der magnetische Teil (142, 242) sich über die gesamte Zone (146, 246) des Stiels (126, 226) erstreckt.

5. Vorrichtung (10, 110, 210) nach einem der Ansprüche 1 bis 4, in welcher der Stiel (26, 126, 226) des Applikators (16, 116, 216) mindestens teilweise hohl ist, wobei der magnetische Teil (42, 142, 242) mindestens einen im Innern des Stiels (26, 126, 226) angeordneten Massivmagneten (44, 144, 144', 144", 244, 244', 244") aufweist.

6. Vorrichtung nach einem der Ansprüche 1 bis 4, in welcher der magnetische Teil aus magnetischen oder magnetisierbaren Partikeln besteht, die in ein Material, aus dem der Stiel gebildet ist, integriert sind.

7. Vorrichtung (210) nach einem der Ansprüche 1 bis 6, in welcher der magnetische Teil (242) fähig ist, einen entlang einer Längsachse (Z) des Stiels (226) orientierten magnetischen Feldgradienten zu erzeugen.

8. Vorrichtung (10, 110, 210) nach einem der Ansprüche 1 bis 7, in welcher der Behälter (12, 112, 212) transparent und/oder transluzid ist.

9. Vorrichtung (10, 110, 210) nach einem der Ansprüche 1 bis 8, in welcher die flüssige Zusammensetzung (14, 114, 214) eine flüssige Phase (48, 148, 248) aufweist, die eine wässrige Dispersion der Feststoffpartikel (52, 152, 252) in einem wasserlöslichen oder im Wasser dispergierbaren filmbildenden Polymer des Typs Acryl und/oder Polyacryl oder in einem Gemisch solcher filmbildender Polymere ist.

10. Vorrichtung (10, 110, 210) nach Anspruch 9, in welcher die wässrige Dispersion in Gewichtsprozent bezogen auf das Gesamtgewicht der wässrigen Dispersion aufweist:
- qs Wasser;
- mindestens 5 bis 90% eines Polymers oder eines Polymer-Gemisches des Typs Acrylate und/oder Polyacrylate als filmbildendes Mittel, besser von 20 bis 50%, noch besser von 30 bis 40%; und fakultativ
- mindestens 1 bis 30% eines C₆- oder C₁₂-Zuckers als Weichmachermittel, besser von 5 bis 15%; und/oder
- 0 bis 15% Äthylalkohol.

11. Vorrichtung (10, 110, 210) nach einem der Ansprüche 1 bis 10, in welcher die flüssige Zusammensetzung (14, 114, 214) in Gewichtsprozent bezogen auf das Gesamtgewicht der flüssigen Zusammensetzung aufweist:
- qs Wasser;
- mindestens 5 bis 90% eines Polymers oder eines Polymer-Gemisches des Typs Acrylate und/oder Polyacrylate als filmbildendes Mittel, besser von 20 bis 50%, noch besser von 30 bis 40%;
- 0,5 bis 50% Feststoffpartikel (52, 152, 252), die auf ein Magnetfeld reagieren, besser von 0,5 bis 20%, noch besser von 10 bis 15%; und fakultativ
- mindestens 1 bis 30% eines C₆- oder C₁₂-Zuckers als Weichmachermittel, besser von 5 bis 15%; und/oder
- 0 bis 15% Äthylalkohol.

12. Vorrichtung (10, 110, 210) nach einem der Ansprüche 1 bis 11, in welcher die flüssige Zusammensetzung (14, 114, 214) eine kosmetische Zusammensetzung, bevorzugt eine Wimperntusche, ist.

13. Verwendung einer Vorrichtung (10, 110, 210) nach Anspruch 12 zum Auftragen der flüssigen kosmetischen Zusammensetzung (14, 11, 214) auf einen Teil des menschlichen Körpers, vorzugsweise auf die Wimpern.

14. Verwendung nach Anspruch 13, in welcher eine Wimperntusche mit Hilfe einer Vorrichtung (10, 110, 210) nach Anspruch 12 auf die Wimpern aufgetragen wird.

15. Verfahren zum Auftragen einer flüssigen kosmetischen Zusammensetzung (14, 114, 214) mit Hilfe einer Vorrichtung (10, 110, 210) nach Anspruch 12 auf einen Teil des menschlichen Körpers, wobei das Verfahren die folgenden Schritte aufweist:
- Herausziehen des Applikators (16, 116, 216) aus dem Behälter (12, 112, 212);
- Auftragen der kosmetischen Zusammensetzung (14, 114, 214) auf einen Teil des menschlichen Körpers; und
- Einsetzen des Applikators (16, 116, 216) in den Behälter (12, 112, 212).

16. Schminkset für die Wimpern, aufweisend eine erste Vorrichtung zum Auftragen einer ersten Wimperntusche und eine zweite Vorrichtung (10, 110, 210) nach Anspruch 12, die eine zweite Wimperntusche enthält.

## Claims

1. Device (10, 110, 210) for packaging and applying a liquid composition (14, 114, 214) comprising solid particles (52, 152, 252) responsive to a magnetic field, comprising:
- a container (12, 112, 212) intended to contain the liquid composition (14, 114, 214);
- an applicator (16, 116, 216) able to be mounted on the container (12, 112, 212) and comprising a stem (26, 126, 226) and an applicator head (28, 128, 228) integral with one end of the stem (26, 126, 226), the stem (26, 126, 226) and the applicator head (28, 128, 228) being adapted for insertion into the container (12, 112, 212) when the applicator (16, 116, 216) is mounted on the container (12, 112, 212); and
- a cleaning member (40, 140, 240) for cleaning the stem (26, 126, 226), arranged in the container (12, 112, 212),
wherein the stem (26, 126, 226) of the applicator (16, 116, 216) comprises a magnetic part (42, 142, 242) able to generate a magnetic field suitable for attracting and retaining on the stem (26, 126, 226), at least when in a rest position, at least a portion of said solid particles (52, 152, 252), said magnetic part (42, 142, 242) extending over at least a portion of a region (46, 146, 246) of the stem (26, 126, 226) which extends between the applicator head (28, 128, 228) and the cleaning member (40, 140, 240) when the applicator (16, 116, 216) is mounted on the container (12, 112, 212),
**characterized in that** the liquid composition (14, 114, 214) comprises a liquid phase (48, 148, 248) that is transparent and/or translucent.

2. Device (110, 210) according to claim 1, wherein the magnetic part (142, 242) extends discontinuously over at least a portion of said region (146, 246) of the stem (126, 226) .

3. Device (10) according to claim 1, wherein the magnetic part (42) extends continuously over at least a portion of said region (46) of the stem (26).

4. Device (110, 210) according to any one of claims 1 to 3, wherein the magnetic part (142, 242) extends over the entirety of said region (146, 246) of the stem (126, 226).

5. Device (10, 110, 210) according to any one of claims 1 to 4, wherein the stem (26, 126, 226) of the applicator (16, 116, 216) is at least partially hollow, the magnetic part (42, 142, 242) comprising at least one solid magnet (44, 144, 144', 144", 244, 244', 244") arranged within the stem (26, 126, 226).

6. Device according to any one of claims 1 to 4, wherein the magnetic part is composed of magnetic or magnetizable particles embedded in a component material of the stem.

7. Device (210) according to any one of claims 1 to 6, wherein the magnetic part (242) is able to generate a magnetic field gradient oriented along a longitudinal axis (Z) of the stem (226).

8. Device (10, 110, 210) according to any one of claims 1 to 7, wherein the container (12, 112, 212) is transparent and/or translucent.

9. Device (10, 110, 210) according to any one of claims 1 to 8, wherein the liquid composition (14, 114, 214) comprises a liquid phase (48, 148, 248) which is an aqueous dispersion of said solid particles (52, 152, 252) in a water-soluble or water-dispersible acrylic- and/or polyacrylic-type film-forming polymer or a mixture of such film-forming polymers.

10. Device (10, 110, 210) according to claim 9, wherein the aqueous dispersion comprises, in percent by weight relative to the total weight of the aqueous dispersion:
- QS water;
- 5 to 90% of at least one polymer or of a mixture of acrylate- and/or polyacrylate-type polymers as film-forming agent, preferably 20 to 50%, more preferably 30 to 40%; and optionally
- 1 to 30% of at least one C₆-sugar or C₁₂-sugar as a plasticizer, preferably 5 to 15%; and/or
- 0 to 15% ethyl alcohol.

11. Device (10, 110, 210) according to any one of claims 1 to 10, wherein the liquid composition (14, 114, 214) comprises, in percent by weight relative to the total weight of the liquid composition (14, 114, 214):
- QS water;
- 5 to 90% of at least one polymer or of a mixture of acrylate- and/or polyacrylate-type polymers as film-forming agent, preferably 20 to 50%, more preferably 30 to 40%;
- 0.5 to 50% of solid particles (52, 152, 252) responsive to a magnetic field, preferably 0.5 to 20%, more preferably 10 to 15%; and optionally
- 1 to 30% of at least one C₆-sugar or C₁₂-sugar as a plasticizer, preferably 5 to 15%; and/or
- 0 to 15% ethyl alcohol.

12. Device (10, 110, 210) according to any one of claims 1 to 11, wherein the liquid composition (14, 114, 214) is a cosmetic composition, preferably a mascara.

13. Use of a device (10, 110, 210) according to claim 12 for application of the liquid cosmetic composition (14, 11, 214) to a part of the human body, preferably the eyelashes.

14. Use according to claim 13, wherein a mascara is applied to the eyelashes with a device (10, 110, 210) according to claim 12.

15. Method for applying a liquid cosmetic composition (14, 114, 214) to a part of the human body by using a device (10, 110, 210) according to claim 12, the method comprising the following steps:
- withdrawing the applicator (16, 116, 216) from the container (12, 112, 212);
- applying the cosmetic composition (14, 114, 214) to a part of the human body; and
- inserting the applicator (16, 116, 216) into the container (12, 112, 212).

16. Makeup kit for the eyelashes, comprising a first device for applying a first mascara and a second device (10, 110, 210) according to claim 12 containing a second mascara.
